# EUROPÄISCHE PATENTSCHRIFT

(11) **EP 4 455 593 B1**
(45) Veröffentlichungstag und Bekanntmachung des Hinweises auf die Patenterteilung: **25.03.2026**
(21) Anmeldenummer: 24184839.9
(22) Anmeldetag: 29.11.2022
(51) Int. Cl.: F28F 1/40, F28F 3/02, F28F 3/04, F28F 7/02, F28F 13/12, F28D 21/00

(54) **WÄRMETAUSCHER UND WÄRMEPUMPE MIT ZUMINDEST EINEM SOLCHEN WÄRMETAUSCHER**
HEAT EXCHANGER AND HEAT PUMP COMPRISING AT LEAST ONE SUCH HEAT EXCHANGER
ÉCHANGEUR DE CHALEUR ET POMPE À CHALEUR DOTÉE D'AU MOINS UN TEL ÉCHANGEUR DE CHALEUR

(30) Priorität: 03.12.2021 DE 102021213766
(43) Veröffentlichungstag der Anmeldung: 30.10.2024
(62) Teilanmeldung aus: 22823366.4
(73) Patentinhaber: Siemens Energy Global GmbH & Co. KG, 81739 München (DE)
(72) Erfinder: Thomaidis, Dimitrios, 10719 Berlin (DE); Cavadini, Philipp, 10625 Berlin (DE); Lorenz, Marten, 14482 Potsdam (DE)

(56) Entgegenhaltungen:
- WO-A1-2021/025151
- WO-A1-2021/068760
- DE-U1- 202015 103 710
- US-A1- 2020 132 378
- US-B2- 7 363 769
- MENNI YOUNES ET AL: "Enhancement of convective heat transfer in smooth air channels with wall-mounted obstacles in the flow path", JOURNAL OF THERMAL ANALYSIS AND CALORIMETRY, KLUWER, DORDRECHT, NL, vol. 135, no. 4, 17 April 2018 (2018-04-17), pages 1951 - 1976, XP036717012, ISSN: 1388-6150, [retrieved on 20180417], DOI: 10.1007/S10973-018-7268-X

## Beschreibung

Die Erfindung betrifft einen Wärmetauscher, wobei der Wärmetauscher zumindest einen länglichen Strömungskanal aufweist, durch den während des Betriebs ein Fluid in einer der Längserstreckung des Strömungskanals entsprechenden Hauptströmungsrichtung hindurchgeleitet wird. Ferner betrifft die Erfindung eine Wärmepumpe mit zumindest einem solchen Wärmetauscher.

Derartige Wärmetauscher werden beispielsweise in Wärmepumpensystemen eingesetzt und sind im Stand der Technik in unterschiedlichsten Ausgestaltungen bekannt. Dabei kommen unterschiedliche Wärmetauscher-Bauarten zum Einsatz, wie beispielsweise sogenannte Rohr-, Rohrbündel-, Rippenrohr- und Plattenwärmetauscher. Ein Nachteil dieser Wärmetauscher besteht darin, dass sie einen großen Bauraum einnehmen. Darüber hinaus wird mit ihnen derzeit nur ein geringer COP-Wert (**C**oefficient **o**f **P**erformance) erzielt. Der COP-Wert beschreibt die Effizienz des Wärmepumpensystems. Er gibt das Verhältnis der Wärmeleistung und der dazu erforderlichen Arbeitsenergie an, die dem Wärmepumpensystem in Form von Strom zugeführt wird.

Sowohl die WO 2021/025151 A1 als auch die US 7 363 769 B2 offenbaren Wärmetauscher mit einem Strömungskanal mit Einbauten und/oder Gestaltungsmerkmalen, die einer Strömung einen Drall verleihen.

Ausgehend von diesem Stand ist es eine Aufgabe der vorliegenden Erfindung, einen verbesserten Wärmetauscher und eine verbesserte Wärmepumpe der eingangs genannten Art zu schaffen, die einen vergleichsweise kleinen Bauraum einnehmen und/oder eine verbesserte Effizienz aufweisen.

Zur Lösung dieser Aufgabe schafft die vorliegende Erfindung einen Wärmetauscher gemäß Anspruch 1. Weitere Ausführungsbeispiele sind in den abhängigen Ansprüchen offenbart.

Weitere Vorteile und Merkmale der vorliegenden Erfindung werden anhand der nachfolgenden Beschreibung unter Bezugnahme auf die beiliegenden Figuren deutlich. Darin ist
Figur 1 eine schematische Ansicht einer Wärmepumpe;
Figur 2 eine perspektivische Ansicht eines ausgebildeten Strömungskanals, bei dem es sich um einen solchen eines Wärmetauschers der in Figur 1 gezeigten Wärmepumpe handeln kann;
Figur 3 eine vergrößerte Seitenansicht eines in Figur 2 nur schematisch dargestellten Drallkörpers;
Figur 4 ein Graph, der die Verbesserung der Intensität des Wärmeübergangs von Varianten des in Figur 2 gezeigten Strömungskanals gegenüber einem Referenz-Strömungskanal in Abhängigkeit von der Reynolds-Zahl zeigt;
Figur 5 ein Graph, der die Erhöhung des hydraulischen Reibungsverlustes dieser Varianten gegenüber dem Referenz-Strömungskanal in Abhängigkeit von der Reynolds-Zahl zeigt;
Figur 6 ein Diagramm, dass die Verbesserung der Intensität des Wärmeübergangs dieser Varianten gegenüber dem Referenz-Strömungskanal bei einer Reynolds-Zahl von 10.000 zeigt;
Figur 7 eine perspektivische Ansicht einer erfindungsgemäßen Ansatz ausgebildeten Strömungskanals, bei dem es sich um einen solchen eines Wärmetauschers der in Figur 1 gezeigten Wärmepumpe handeln kann;
Figur 8 eine perspektivische Ansicht einer zweiten Variante eines gemäß einem zweiten erfindungsgemäßen Ansatz ausgebildeten Strömungskanals, bei dem es sich um einen solchen eines Wärmetauschers der in Figur 1 gezeigten Wärmepumpe handeln kann;
Figur 9 eine perspektivische Ansicht einer dritten Variante eines gemäß einem zweiten erfindungsgemäßen Ansatz ausgebildeten Strömungskanals, bei dem es sich um einen solchen eines Wärmetauschers der in Figur 1 gezeigten Wärmepumpe handeln kann;
Figur 10 eine perspektivische Ansicht der in Figur 7 gezeigten ersten Variante, welche exemplarisch die Umlenkung eines durch den Strömungskanal geleiteten Fluids zeigt;
Figur 11 ein Graph, der die Verbesserung der Intensität des Wärmeübergangs der in den Figuren 7 bis 9 dargestellten Varianten gegenüber dem Referenz-Strömungskanal in Abhängigkeit von der Reynolds-Zahl zeigt;
Figur 12 ein Graph, der die Erhöhung des hydraulischen Reibungsverlustes der in den Figuren 7 bis 9 dargestellten Varianten gegenüber dem Referenz-Strömungskanal in Abhängigkeit von der Reynolds-Zahl zeigt;
Figur 13 ein Diagramm, dass die Verbesserung der Intensität des Wärmeübergangs der in den Figuren 7 bis 9 dargestellten Varianten gegenüber dem Referenz-Strömungskanal bei einer Reynolds-Zahl von 10.000 zeigt;
Figur 14 eine perspektivische Ansicht eines Wärmetauschers, bei dem es sich um einen solchen der in Figur 1 gezeigten Wärmepumpe handeln kann;
Figur 15 eine Querschnittansicht entlang der Linie XV in Figur 14;
Figur 16 eine weitere, teilweise durchsichtig dargestellte perspektivische Ansicht des in Figur 14 dargestellten Wärmetauschers;
Figur 17 eine schematische Ansicht zweier Strömungskanäle des in Figur 14 dargestellten Wärmetauschers;
Figur 18 ein Graph, der die Verbesserung der Intensität des Wärmeübergangs dreier Varianten der in Figur 17 dargestellten Strömungskanäle gegenüber dem Referenz-Strömungskanal in Abhängigkeit von der Reynolds-Zahl zeigt;
Figur 19 ein Graph, der die Erhöhung des hydraulischen Reibungsverlustes dreier Varianten der in Figur 17 dargestellten Strömungskanäle gegenüber dem Referenz-Strömungskanal in Abhängigkeit von der Reynolds-Zahl zeigt;
Figur 20 ein Diagramm, dass die Verbesserung der Intensität des Wärmeübergangs dreier Varianten der in Figur 17 dargestellten Strömungskanäle gegenüber dem Referenz-Strömungskanal bei einer Reynolds-Zahl von 10.000 zeigt;
Figur 21 eine perspektivische Ansicht einer ausgebildeten Strömungskanals, bei dem es sich um einen solchen eines Wärmetauschers der in Figur 1 gezeigten Wärmepumpe handeln kann;
Figur 22 eine Vorderansicht des in Figur 21 dargestellten Strömungskanals, welche die Umlenkung eines durch den Strömungskanal geleiteten Fluids zeigt;
Figur 23 eine perspektivische Ansicht einer ausgebildeten Strömungskanals, bei dem es sich um einen solchen eines Wärmetauschers der in Figur 1 gezeigten Wärmepumpe handeln kann;
Figur 24 eine Vorderansicht des in Figur 23 dargestellten Strömungskanals, welche die Umlenkung eines durch den Strömungskanal geleiteten Fluids zeigt;
Figur 25 eine perspektivische Ansicht ausgebildeten Strömungskanals, bei dem es sich um einen solchen eines Wärmetauschers der in Figur 1 gezeigten Wärmepumpe handeln kann;
Figur 26 eine Vorderansicht des in Figur 25 dargestellten Strömungskanals, welche die Umlenkung eines durch den Strömungskanal geleiteten Fluids zeigt;
Figur 27 ein Graph, der die Verbesserung der Intensität des Wärmeübergangs der in den Figuren 21, 23 und 25 dargestellten Varianten gegenüber dem Referenz-Strömungskanal in Abhängigkeit von der Reynolds-Zahl zeigt;
Figur 28 ein Graph, der die Erhöhung des hydraulischen Reibungsverlustes der in den Figuren 21, 23 und 25 dargestellten Varianten gegenüber dem Referenz-Strömungskanal in Abhängigkeit von der Reynolds-Zahl zeigt;
Figur 29 ein Diagramm, dass die Verbesserung der Intensität des Wärmeübergangs der in den Figuren 21, 23 und 25 dargestellten Varianten gegenüber dem Referenz-Strömungskanal bei einer Reynolds-Zahl von 10.000 zeigt;
Figur 30 ein Graph, der die Verbesserung der Intensität des Wärmeübergangs der gemäß den vier erfindungsgemäßen Ansätzen gestalteten Strömungskanäle gegenüber dem Referenz-Strömungskanal in Abhängigkeit von der Reynolds-Zahl zeigt;
Figur 31 ein Graph, der die Erhöhung des hydraulischen Reibungsverlustes der gestalteten Strömungskanäle gegenüber dem Referenz-Strömungskanal in Abhängigkeit von der Reynolds-Zahl zeigt;
Figur 32 ein Diagramm, das die Verbesserung der Intensität des Wärmeübergangs der der gemäß den vier erfindungsgemäßen Ansätzen gestalteten Strömungskanäle gegenüber dem Referenz-Strömungskanal bei einer Reynolds-Zahl von 10.000 zeigt;
Figur 33 eine perspektivische Darstellung, die beispielhaft einen herkömmlichen Wärmetauscher und einen erfindungsgemäß modifizierten Wärmetauscher zeigt.

Gleiche Bezugsziffern bezeichnen nachfolgend gleiche oder gleichartige Bauteile bzw. Bauteilbereiche.

Figur 1 zeigt schematisch eine Wärmepumpe 1, die einen ersten Wärmetauscher 2, einen Verdichter 3, einen zweiten Wärmetauscher 4 und eine Drossel 5 aufweist, die der Reihe nach in einen Fluidkreislauf 6 eingebunden sind, durch den ein Fluid in Form eines Kältemittels geleitet wird. In dem ersten Wärmetauscher 2 wird der durch die Natur bereitgestellten Wärmequelle (bspw. Luft, Wasser oder Erde) Energie entzogen, die auf das flüssige Kältemittel übertragen wird und dieses verdampft. Im dampfförmigen Zustand wird das Kältemittel dann dem Verdichter 3 zugeführt, der das verdichtete Kältemittel anschließend an den zweiten Wärmetauscher 4 weiterleitet. In dem zweiten Wärmetauscher 4 wird das Kältemittel kondensiert, wobei die dem Kältemittel dabei entzogene Energie auf ein zu erwärmendes Fluid, beispielsweise Heizungswasser übertragen wird, das entsprechend erhitzt wird. Das Kältemittel wird schließlich der Drossel 5 zugeführt und entspannt, woraufhin es wieder zum ersten Wärmetauscher 2 geleitet wird.

Bei herkömmlichen Wärmetauschern 2,4 werden die Fluide unabhängig davon, ob diese als Rohr-, Rohrbündel-, Rippenrohr- und Plattenwärmetauscher ausgeführt sind, in einer Hautströmungsrichtung 7 jeweils geradlinig durch zumindest einen länglichen Strömungskanal 8 geleitet, wobei die Hauptströmungsrichtung 7 der Längserstreckung des Strömungskanals 8 entspricht. Der Erfindung liegt die grundsätzliche Idee zugrunde, den zumindest einen Strömungskanal 8 mit Einbauten und/oder Gestaltungsmerkmalen zu versehen, die dem in Hauptströmungsrichtung 7 strömenden Fluid einen Drall in einer Umfangsrichtung des Strömungskanals 8 verleihen. Ziel ist es, auf diese Weise die Intensität des Wärmeübergangs zu erhöhen und/oder den benötigten Bauraum des Wärmetauschers 2, 4 zu verkleinern.

Die Figuren 2 und 3 zeigen einen nicht gemäß der Erfindung Ansatz, bei dem in einen Strömungskanal 8 als Einbauten zwei Drallkörper 9 eingesetzt sind. Bei dem Strömungskanal 8 handelt es sich um eine Rohrleitung, die eine glatte Innenfläche und einen kreisförmigen Querschnitt mit dem Durchmesser D aufweist. Die ortsfest und starr in den Strömungskanal 8 eingesetzten Drallkörper 9 umfassen jeweils eine zentrale, sich in Hauptströmungsrichtung 7 erstreckende Mittelachse 10 und sich ausgehend von dieser Mittelachse 10 radial auswärts erstreckende Leitschaufeln 11, die dem den Drallkörper 9 in Hauptströmungsrichtung 7 anströmenden Fluid den Drall in Umfangsrichtung verleihen. Hierzu sind die Leitschaufeln 11 vorliegend bogenförmig ausgebildet, wobei der Winkel α, den die Hauptströmungsrichtung 7 mit einer an die abströmseitige Kante einer Leitschaufel 12 angelegte Tangente 12 einschließt, bevorzugt 60° beträgt. Dieser Winkel α ebenso wie die Anzahl der Leitschaufeln 11, die vorliegend acht beträgt, können grundsätzlich variiert werden.

Im Rahmen eines ersten Versuchs wurde unter den nachfolgenden Bedingungen ein Fluidgesamtmassestrom mₜ durch den in Figur 2 gezeigten Strömungskanal 8 geleitet:
Fluid: Luft (ideales Gas) $Einlassdruck p {*}_{in} = 1 atm$ $Einlasstemperatur T {*}_{in} = 303 , 15 K$ $Außentemperatur {T}_{h} = 373 , 15 K$
Wärmeübertragungskoeffizient außen HTCₕ
Reynolds-Zahl Re = variabel
Nußelt-Zahl Nu basierend auf hydraulischem Durchmesser und Reibungsfaktor f

In einer ersten Messreihe wurden die Drallkörper 9 in einem Abstand L = 6D positioniert.

In einer zweiten Messreihe wurden die Drallkörper 9 in einem Abstand L = 40D positioniert.

Eine Referenzmessung erfolgte unter analogen Bedingungen unter Verwendung desselben Strömungskanals 8 ohne die darin positionierten Drallkörper 9. Diese Referenzmessung ist mit dem Index 0 gekennzeichnet.

Die Figuren 4 bis 6 zeigen Auszüge der im Rahmen der Untersuchungen erzielten Ergebnisse.

Die Anordnung von Drallkörpern 9 in dem Strömungskanal 8 ermöglicht, wie es in den Figuren 4 und 6 gezeigt ist, gegenüber der Referenzmessung eine Erhöhung der Intensität des Wärmeübergangs im Strömungskanal 8 - in Abhängigkeit von der Reynolds-Zahl - um das 1,5 bis 4-fache bei gleichzeitigem Anstieg der hydraulischen Verluste um das 2 bis 8-fache, siehe Figur 5. Eine Verringerung des Abstands L zwischen den beiden Drallkörpern 9 führt zu einem Anstieg der Intensität des Wärmeübergangs sowie zu einem Anstieg der hydraulischen Verluste.

Die Figuren 7 bis 9 zeigen Varianten eines gemäß einem erfindungsgemäßen Ansatz ausgebildeten Strömungskanals 8, der zumindest bereichsweise in mehrere, vorliegend in drei sich parallel zueinander in Hauptströmungsrichtung 7 erstreckende Teilkanäle 8a,8b und 8c unterteilt ist, zwischen denen sich jeweils eine Trennwand 13 erstreckt. Ein erster mittlerer Teilkanal 8a des dargestellten Strömungskanals 8 weist einen quadratischen Querschnitt auf. Die den mittleren Teilkanal 8a flankierenden anderen beiden Teilkanäle 8b und 8c haben jeweils einen halbkreisförmigen Querschnitt.

Die Geometrien der in den Figuren 7 bis 9 dargestellten Varianten der Strömungskanäle 8 sind grundsätzlich identisch.

Bei der in Figur 7 dargestellten ersten Variante des Strömungskanals 8, die in den Figuren 11 bis 13 durch die Ziffer "1" repräsentiert wird, ist der erste mittlere Teilkanal 8a stromabwärts und sind der zweite Teilkanal 8b und der dritte Teilkanal 8c jeweils stromaufwärts mit einer sich quer zur Hauptströmungsrichtung 7 erstreckenden, vollständig geschlossenen Prallplatte 14 versehen. Ferner sind die Trennwände 13 mit Fluiddurchtrittsöffnungen 15 ausgebildet, durch die das in den ersten Teilkanal 8a eingeleitete Fluid unter Beaufschlagung desselben mit einem Drall in den zweiten Teilkanal 8b und in den dritten Teilkanal 8c geleitet wird. Der Abstand der einzelnen Fluiddurchtrittsöffnungen 15 in Richtung der Hauptströmungsrichtung 7 nimmt bei der dargestellten Ausführung stromabwärts zu. Diese Geometrie ist nachfolgend mit dem Index 1 gekennzeichnet.

Die Geometrie der in Figur 8 gezeigten zweiten Variante des Strömungskanals 8, die in den Figuren 11 bis 13 durch die Ziffer "2" repräsentiert wird t, entspricht in wesentlichen Teilen derjenigen des in Figur 7 gezeigten Strömungskanals 8. Die den ersten mittleren Teilkanal 8a verschließende Prallplatte 14 ist hier aber mit einem zentralen kreisrunden Durchgangsloch 16 versehen.

Die Geometrie der in Figur 9 gezeigten dritten Variante des Strömungskanals 8, die in den Figuren 11 bis 13 durch die Ziffer "3" repräsentiert wird, unterscheidet sich dahingehend von derjenigen des in Figur 8 gezeigten Strömungskanals 8, dass die den ersten mittleren Teilkanal 8a verschließende Prallplatte 14 nicht mit einem zentralen Durchgangsloch 16, sondern vorliegend mit zwei horizontalen Durchgangsschlitzen 17 versehen ist, die im oberen und im unteren Bereich der Prallplatte 14 positioniert sind.

Im Rahmen eines zweiten Versuchs wurde unter denselben Bedingungen wie im ersten Versuch ein Fluidgesamtmassestrom durch die in den Figuren 7 bis 9 gezeigten Strömungskanäle 8 geleitet.

Figur 10 zeigt, wie das die Fluiddurchlassöffnungen 15 passierende Fluid mit einem Drall in Umfangsrichtung des Strömungskanals 8 beaufschlagt wird, wie es durch Pfeile veranschaulicht ist. Die Geschwindigkeiten des Fluids sind in den bogenförmigen Außenbereichen des zweiten und dritten Teilkanals 8b und 8c maximal.

Die Figuren 11 bis 13 zeigen Auszüge der im Rahmen der Messreihen erzielten Ergebnisse, wobei auch hier die einfache Rohrleitung als Referenz diente, Index 0.

Die Geometrien der Varianten 1 bis 3 ermöglichen, wie es in den Figuren 11 und 13 gezeigt ist, gegenüber der Referenzgeometrie 0 eine Erhöhung der Intensität des Wärmeübergangs im Strömungskanal 8 - in Abhängigkeit von der Reynolds-Zahl - um das 4 bis 10-fache bei gleichzeitigem Anstieg der hydraulischen Verluste um das 40 bis 100-fache, siehe Figur 12. Das Vorsehen eines Durchgangsloches 16 oder von Durchgangsschlitzen 17 in der den ersten Teilkanal 8a verschließenden Prallplatte 14 führt zu einer signifikanten Verringerung der hydraulischen Verluste bei gleichzeitig geringfügiger Verschlechterung des Wärmeübergangs, siehe Figuren 11 und 12 in Zusammenschau.

Die Figuren 14 bis 17 zeigen einen nicht gemäß der Erfindung Ansatz, die Intensität der Wärmeübertragung zu erhöhen. Der dargestellte Wärmetauscher 2, 4 verfügt über einen Fluideinlass 18 und einen Fluidauslass 19 für ein erstes Fluid sowie über einen Fluideinlass 20 und einen Fluidauslass 21 für ein zweites Fluid, wobei die Fluide vorliegend im Gegenstrom durch den Wärmetauscher 2, 4 geleitet werden. Hierfür ist eine Vielzahl von im Querschnitt betrachtet matrixartig angeordneten Strömungskanälen 8 vorgesehen, siehe Figur 15, wobei jeder Strömungskanal 8, wie es in Figur 17 schematisch gezeigt ist, durch eine Mehrzahl geradliniger, sich in Hauptströmungsrichtung erstreckender, über Fluiddurchtrittsöffnungen 22 miteinander verbundener Strömungskanalabschnitte gebildet ist, die in Hauptströmungsrichtung 7 einander überlappend und in Richtungen quer zur Hauptströmungsrichtung 7 versetzt zueinander angeordnet sind. Die einzelnen Strömungskanalabschnitte eines Strömungskanals 8 sind vorliegend derart positioniert, dass der Strömungskanal 8 insgesamt in Richtung seiner Längserstreckung eine schraubenlinienartige Form aufweist. Dabei kontaktiert jeder Strömungskanal 8, durch den ein heißes Fluid geleitet wird, bevorzugt über seine gesamte Länge einen benachbarten Strömungskanal 8, durch den ein kaltes Fluid geleitet wird, wie es links in Figur 17 gezeigt ist. Zwei Strömungskanäle 8 sind also jeweils schraubenlinienartig "verdrillt". Die Strömungskanalabschnitte sind jeweils durch quaderförmige Hohlstäbe 23 mit vorliegend quadratischen Stirnseiten gebildet, die an ihren freien Enden jeweils mit einer Fluiddurchtrittsöffnung 15 versehen sind. Die Fluiddurchtrittsöffnungen 15 sind vorliegend jeweils schlitzförmig ausgebildet und erstrecken sich in Hauptströmungsrichtung 7, wobei die Schlitzbreite b bevorzugt dem 0,1- bis 0,3-fachen der Länge d einer Stirnseite eines Hohlstabs 23 entspricht, insbesondere dem 0,25-fachen. Die in Hauptströmungsrichtung 7 einander überlappende und in Richtungen quer zur Hauptströmungsrichtung 7 versetzte Anordnung der einzelnen Strömungskanalabschnitte führt dazu, dass das den Strömungskanal 8 durchströmende Fluid mit einem Drall in Umfangsrichtung des Strömungskanals 8 beaufschlagt wird, wie es in Figur 17 durch die gestrichelte Linien 24 angedeutet ist. Die gezeigten Strömungskanäle 8 können aus einzelnen miteinander verbundenen, beispielsweise miteinander verschweißten oder verlöteten Hohlstäben zusammengesetzt sein. Alternativ kann die matrixartige Anordnung aber auch additiv gefertigt werden, so dass es sich bei den Hohlstäben nur um virtuelle Hohlstäbe handelt.

Im Rahmen eines dritten Versuchs wurde unter denselben Bedingungen wie im ersten Versuch ein Fluidgesamtmassestrom durch die in den Figuren 14 bis 17 gezeigten Strömungskanäle geleitet. Auch hier diente die einfache Rohrleitung als Referenz, Index 0.

Bei einer ersten Variante, die in den Figuren 18 bis 20 mit durch die Ziffer "1" repräsentiert wird, betrug die Schlitzbreite b der Fluiddurchtrittsöffnungen der Hohlstäbe dem 0,25-fachen der Länge d einer Stirnseite der Hohlstäbe, bei einer zweiten Variante (Ziffer "2") dem 0,5-fachen und bei einer dritten Variante (Ziffer "3") dem 1-fachen.

Die Figuren 18 bis 20 zeigen Auszüge der im Rahmen der Untersuchungen erzielten Ergebnisse.

Die Geometrien der Varianten 1 bis 3 ermöglichen, wie es in den Figuren 18 und 20 gezeigt ist, gegenüber der Referenzgeometrie 0 eine Erhöhung der Intensität des Wärmeübergangs im Strömungskanal 8 - in Abhängigkeit von der Reynolds-Zahl - um das 4 bis 7-fache bei gleichzeitigem Anstieg der hydraulischen Verluste um das 20 bis 45-fache, siehe Figur 19. Dabei weist die Geometrie mit der kleinsten Schlitzbreite b sowohl den größten Intensitäts- als auch Reibungszuwachs auf. Es wird angenommen, dass sich insbesondere die erhöhte Reibung durch Optimierung der Geometrie der Strömungskanäle 8 noch deutlich optimieren lässt.

Die Figuren 21 bis 26 zeigen einen nicht gemäß der Erfindung Ansatz, die Intensität der Wärmeübertragung bei einem Rippenplatten-Wärmetauscher zu erhöhen. Die Figuren 21, 23 und 25 zeigen drei Varianten von Strömungskanälen mit zum Großteil identischer Geometrie, die durch zwei parallele Platten 25 und schräg angestellte Rippen 26 begrenzt sind und jeweils einen trapezförmigen Querschnitt aufweisen. Bei der in Figur 21 dargestellten ersten Variante ist jeweils eine Rippe 26 eines Strömungskanals 8 mit Fluiddurchtrittsöffnungen 15 versehen, durch die das in einen Strömungskanal 8 eingeleitete Fluid unter Beaufschlagung desselben mit einem Drall in einen benachbarten Strömungskanal 8 geleitet wird, siehe Figur 22. Die Fluiddurchtrittsöffnungen 15 sind an derjenigen Seite, von der das Fluid in einen Strömungskanal 8 eingeleitet wird, jeweils mit einer anströmseitig offen ausgebildeten Abdeckung 27 versehen, die vorliegend durch Schlitzen und Umformen des die Rippe 26 bildenden Bleches hergestellt ist. Bei der in Figur 23 dargestellten zweiten Variante sind beide Rippen 27 eines Strömungskanals 8 mit entsprechenden Fluiddurchtrittsöffnungen 15 versehen, wobei die Abdeckungen 27 derart gewählt sind, dass das von einem Strömungskanal 8 in den benachbarten Strömungskanal 8 eingeleitete Fluid dann wieder weiter in den nächsten Strömungskanal 8 geleitet wird, siehe Figur 24. Bei der in Figur 25 dargestellten dritten Variante sind Fluiddurchtrittsöffnungen an beiden Rippen 26 eines Strömungskanals 8 vorgesehen, wobei die Abdeckungen 27 derart gewählt sind, dass das Fluid von zwei Strömungskanälen 8 in einen zwischen diesen angeordneten dritten Strömungskanal 8 eingeleitet wird, siehe Figur 26.

Im Rahmen eines vierten Versuchs wurde unter denselben Bedingungen wie im ersten Versuch ein Fluidgesamtmassestrom durch die in den Figuren 21, 23 und 25 gezeigten Strömungskanäle geleitet. Auch hier diente die einfache Rohrleitung als Referenz, Index 0.

Die Figuren 27 bis 29 zeigen Auszüge der im Rahmen der Untersuchungen erzielten Ergebnisse, wobei die Ziffern "1", "2" und "3" hier wieder die unterschiedlichen Varianten repräsentieren.

Die Geometrien der Varianten 1 bis 3 ermöglichen gegenüber der Geometrie 0 (Referenz) eine Erhöhung der Intensität des Wärmeübergangs im Strömungskanal 8 - in Abhängigkeit von der Reynolds-Zahl - um das 2,5 bis 7-fache, siehe die Figuren 27 und 29, bei gleichzeitigem Anstieg der hydraulischen Verluste um das 1,8 bis 2,5-fache, siehe Figur 28. Dabei wurden mit der Geometrie der zweiten Variante die besten Ergebnisse erzielt.

Die Figuren 30 bis 32 stellen die Ansätze 1 bis 4, die durch die Ziffern "1" bis "4" repräsentiert sind, einander gegenüber. Zusammenfassend kann festgehalten werden, dass der zweite Ansatz sehr vielversprechend ist, da bei diesem Ansatz der größte Anstieg der Intensität des Wärmeübergangs zu verzeichnen ist. Ein wesentlicher Vorteil dieses zweiten Ansatzes wie auch des ersten und vierten Ansatzes besteht darin, dass er sich bei bestehenden Wärmetauscher-Bauarten vergleichsweise problemlos realisieren und ggf. sogar nachrüsten lässt. Figur 33 zeigt beispielhaft links einen herkömmlichen Wärmetauscher 2, 4, dessen Strömungskanäle 8 durch einfache glatte Rohrleitungen mit kreisrundem Querschnitt gebildet sind, und rechts einen gemäß dem zweiten Ansatz modifizierten Wärmetauscher 2, 4, bei dem bei vergleichbarer Intensität des Wärmeübergangs das Bauvolumen deutlich reduziert ist.

Figur 32 stellt die Intensitäten des Wärmeübergangs der drei Ansätze bei einer Reynolds-Zahl von 10.000 einander gegenüber. Zwar ist die Steigerung der Intensität des Wärmeübergangs beim dritten Ansatz geringer als beim zweiten Ansatz. Dennoch wird beim dritten Ansatz das größte Optimierungspotential gesehen. Der dritte Ansatz lässt sich allerdings nicht bei bestehenden Wärmetauschern realisieren. Vielmehr erfordert die technische Umsetzung des dritten Ansatzes den Aufbau eines neuen Wärmetauschers 2, 4.

Obwohl die Erfindung im Detail durch die in den Figuren dargestellten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den durch die beiliegenden Ansprüche definierten Schutzumfang der Erfindung zu verlassen. Insbesondere sei darauf hingewiesen, dass sich die erfindungsgemäßen Wärmetauscher nicht nur bei Wärmepumpen sondern auch auf anderen technischen Gebieten vorteilhaft einsetzen lassen.

## Patentansprüche

1. Wärmetauscher (2,4), insbesondere Rohr-, Rohrbündel-, Rippenrohr- und Plattenwärmetauscher, mit zumindest einem länglichen Strömungskanal (8), durch den während des Betriebs ein Fluid in einer der Längserstreckung des Strömungskanals (8) entsprechenden Hauptströmungsrichtung (7) hindurchgeleitet wird,
wobei der zumindest eine Strömungskanal (8) Einbauten und/oder Gestaltungsmerkmale aufweist, die dem in Hauptströmungsrichtung (7) strömenden Fluid einen Drall in einer Umfangsrichtung des Strömungskanals (8) verleihen,
**dadurch gekennzeichnet, dass** der zumindest eine längliche Strömungskanal (8) als Rohrleitung ausgebildet und zumindest bereichsweise in wenigstens zwei sich parallel zueinander in Hauptströmungsrichtung (7) erstreckende Teilkanäle (8a,b) unterteilt ist, zwischen denen sich eine Trennwand (13) erstreckt, wobei der erste Teilkanal (8a) stromabwärts und der zweite Teilkanal (8b) stromaufwärts mit einer sich quer zur Hauptströmungsrichtung (7) erstreckenden Prallplatte (14) versehen ist, und wobei die Trennwand (13) mit Fluiddurchtrittsöffnungen (15) versehen ist, durch die das in den ersten Teilkanal (8a) eingeleitete Fluid in den zweiten Teilkanal (8b) geleitet wird.

2. Wärmetauscher (2,4) nach Anspruch 1,
**dadurch gekennzeichnet, dass**
der zumindest eine Strömungskanal (8) als Rohrleitung mit insbesondere kreisförmigem Querschnitt ausgebildet ist, und dass als Einbauten in den Strömungskanal (8) ortsfeste, starre Drallkörper (9) eingesetzt sind, die jeweils eine zentrale, sich in Hauptströmungsrichtung (7) erstreckende Mittelachse (10) und sich ausgehend von dieser Mittelachse (10) radial auswärts erstreckende Leitschaufeln (11) aufweisen.

3. Wärmetauscher (2,4) nach Anspruch 1 oder 2,
**dadurch gekennzeichnet, dass**
der zumindest eine längliche Strömungskanal (8) zumindest bereichsweise in drei sich parallel zueinander in Hauptströmungsrichtung (7) erstreckende Teilkanäle (8a,b,c) unterteilt ist, zwischen denen sich jeweils eine Trennwand (13) erstreckt, wobei der erste mittlere Teilkanal (8a) stromabwärts und der zweite Teilkanal (8b) und der dritte Teilkanal (8c) jeweils stromaufwärts mit einer sich quer zur Hauptströmungsrichtung (7) erstreckenden Prallplatte (14) versehen ist, und wobei die Trennwände (13) mit Fluiddurchtrittsöffnungen (15) versehen sind, durch die das in den ersten Teilkanal (8a) eingeleitete Fluid unter Beaufschlagung desselben mit einem Drall in den zweiten Teilkanal (8b) und in den dritten Teilkanal (8c) geleitet wird.

4. Wärmetauscher (2,4) nach Anspruch 3,
**dadurch gekennzeichnet, dass**
der erste Teilkanal (8a) einen rechteckigen oder bevorzugt quadratischen Querschnitt aufweist, und dass der zweite und dritte Teilkanal (8b,c) jeweils einen halbkreisförmigen Querschnitt aufweisen.

5. Wärmetauscher (2,4) nach einem der Ansprüche 1 bis 4,
**dadurch gekennzeichnet, dass**
die Prallplatte (14) des ersten Teilkanals (a) mit zumindest einem Durchgangsloch (16) oder bevorzugt mit zumindest einem Durchgangsschlitz (17) versehen ist.

6. Wärmetauscher (2,4) nach einem der Ansprüche 1 bis 5,
**dadurch gekennzeichnet, dass**
die Fluiddurchtrittsöffnungen (15) in Hauptströmungsrichtung (7) beabstandet voneinander angeordnet sind, wobei der Abstand zwischen benachbarten Fluiddurchtrittsöffnungen (15) stromabwärts bevorzugt nach und nach zunimmt.

7. Wärmepumpe (1) mit zumindest einem Wärmetauscher (2,4) nach einem der vorhergehenden Ansprüche.

## Claims

1. A heat exchanger (2,4), in particular a tube heat exchanger, a shell and tube heat exchanger, a finned tube heat exchanger and a plate heat exchanger, with at least one elongated flow channel (8) through which a fluid is guided through in a main flow direction (7) corresponding to the elongated extension of the main flow channel (8) during operation, wherein the at least one flow channel (8) has internals and/or design features which impart a swirl, in a circumferential direction of the flow channel (8), to the fluid flowing in the main flow direction (7),
**characterised in that**
the at least one elongated flow channel (8) is configured as a pipeline and subdivided at least in some regions into at least two partial channels (8a,b) extending parallel to one another in the main flow direction (7), between which a partition wall (13) extends, wherein the first partial channel (8a) is provided downstream and the second partial channel (8b) is provided upstream with a baffle plate (14) extending transversely to the main flow direction (7), and wherein the partition wall (13) is provided with fluid passage openings (15) through which the fluid introduced into the first partial channel (8a) is guided into the second partial channel (8b).

2. The heat exchanger (2,4) according to claim 1,
**characterised in that**
the at least one flow channel (8) is configured as a pipeline, in particular with a circular cross section, and that fixed, rigid swirl bodies (9) are inserted as internals into the flow channel (8), each of which has a central middle axis (10) extending in the main flow direction (7) and guide vanes (11) extending radially outwards starting from said middle axis (10).

3. The heat exchanger (2,4) according to claim 1 or 2,
**characterised in that**
the at least one elongated flow channel (8) is subdivided at least in some regions into three partial channels (8a,b,c) extending parallel to one another in the main flow direction (7), between each of which a partition wall (13) extends, wherein the first middle partial channel (8a) is provided downstream and the second partial channel (8b) and the third partial channel (8c) are each provided upstream with a baffle plate (14) extending transversely to the main flow direction (7), and wherein the partition walls (13) are provided with fluid passage openings (15) through which the fluid introduced into the first partial channel (8a) is guided, subjected to a swirl, into the second partial channel (8b) and the third partial channel (8c).

4. The heat exchanger (2,4) according to claim 3,
**characterised in that**
the first partial channel (8a) has a rectangular or preferably square cross-section, and that the second and third partial channels (8b,c) each have a semicircular cross-section.

5. The heat exchanger (2,4) according to any of claims 1 to 4, **characterised in that**
the baffle plate (14) of the first partial channel (a) is provided with at least one through hole (16) or preferably with at least one through slot (17).

6. The heat exchanger (2,4) according to any of claims 1 to 5, **characterised in that**
the fluid passage openings (15) are arranged spaced apart from one another in the main flow direction (7), wherein the distance between adjacent fluid passage openings (15) preferably increases gradually downstream.

7. A heat pump (1) with at least one heat exchanger (2,4) according to any of the previous claims.

## Revendications

1. Échangeur de chaleur (2,4), en particulier échangeur de chaleur à tubes, à faisceau de tubes, à tubes à ailettes et à plaques, comprenant au moins un canal d'écoulement allongé (8), à travers lequel un fluide est guidé pendant le fonctionnement dans une direction d'écoulement principal (7) correspondant à l'extension longitudinale du canal d'écoulement (8), dans lequel l'au moins un canal d'écoulement (8) présentant des aménagements internes et/ou des caractéristiques de conception qui confèrent au fluide s'écoulant dans la direction d'écoulement principal (7) une turbulence dans une direction circonférentielle du canal d'écoulement (8),
**caractérisé en ce que**
l'au moins un canal d'écoulement allongé (8) étant formé comme une conduite et étant divisé au moins par zones en au moins deux sous-canaux (8a, b) s'étendant parallèlement l'un à l'autre dans la direction d'écoulement principal (7), entre lesquels s'étend une paroi de séparation (13), le premier sous-canal (8a) étant pourvu en aval et le deuxième sous-canal (8b) étant pourvu en amont d'une plaque de déflecteur (14) s'étendant transversalement à la direction d'écoulement principal (7), et la paroi de séparation (13) étant pourvue d'ouvertures de passage de fluide (15), à travers lesquelles le fluide introduit dans le premier sous-canal (8a) est guidé dans le deuxième sous-canal (8b).

2. Échangeur de chaleur (2,4) selon la revendication 1,
**caractérisé en ce que**
l'au moins un canal d'écoulement (8) étant formé comme une conduite avec une section transversale en particulier circulaire, et que des corps de turbulence (9) fixes et rigides sont insérés comme aménagements internes dans le canal d'écoulement (8), qui présentent chacun un axe central (10) s'étendant dans la direction d'écoulement principal (7) et des aubes directrices (11) s'étendant radialement vers l'extérieur à partir de cet axe central (10).

3. Échangeur de chaleur (2,4) selon la revendication 1 ou 2, **caractérisé en ce que**
l'au moins un canal d'écoulement allongé (8) étant divisé au moins par zones en trois sous-canaux (8a, b, c) s'étendant parallèlement l'un à l'autre dans la direction d'écoulement principal (7), entre lesquels s'étend respectivement une paroi de séparation (13), le premier sous-canal (8a) médian étant pourvu en aval et le deuxième sous-canal (8b) et le troisième sous-canal (8c) étant pourvus chacun en amont d'une plaque de déflecteur (14) s'étendant transversalement à la direction d'écoulement principal (7), et les parois de séparation (13) étant pourvues d'ouvertures de passage de fluide (15), à travers lesquelles le fluide introduit dans le premier sous-canal (8a) est guidé dans le deuxième sous-canal (8b) et dans le troisième sous-canal (8c) en le soumettant à une turbulence.

4. Échangeur de chaleur (2,4) selon la revendication 3,
**caractérisé en ce que**
le premier sous-canal (8a) présentant une section transversale rectangulaire ou de préférence carrée, et que le deuxième et le troisième sous-canal (8b, c) présentent chacun une section transversale semi-circulaire.

5. Échangeur de chaleur (2,4) selon l'une quelconque des revendications 1 à 4, **caractérisé en ce que**
la plaque de déflecteur (14) du premier sous-canal (a) étant pourvue d'au moins un trou traversant (16) ou de préférence d'au moins une fente traversante (17).

6. Échangeur de chaleur (2,4) selon l'une quelconque des revendications 1 à 5, **caractérisé en ce que**
les ouvertures de passage de fluide (15) sont agencées espacées les unes des autres dans la direction d'écoulement principal (7), la distance entre des ouvertures de passage de fluide (15) adjacentes augmentant de préférence progressivement vers l'aval.

7. Pompe à chaleur (1) comprenant au moins un échangeur de chaleur (2,4) selon l'une quelconque des revendications précédentes.
